# EUROPÄISCHE PATENTANMELDUNG

(11) **EP 0 140 874 A1**
(43) Veröffentlichungstag der Anmeldung: **08.05.1985**
(21) Anmeldenummer: 84890192.2
(22) Anmeldetag: 12.10.1984
(51) Int. Cl.: A43C 11/14

(54) **Schnalle für Schuhe, insbesondere Skischuhe**

(30) Priorität: 28.10.1983 AT 3837/83
(71) Anmelder: Koflach Sportgeräte Gesellschaft m.b.H, A-1010 Wien (AT)
(72) Erfinder: Hensler, Adolf, A-8580 Köflach (AT)
(74) Vertreter: Haffner, Thomas M., Dr.

(57) **Zusammenfassung**

@ Die Schnalle für einen Schuh, insbesondere Skischuh, weist einen Spannhebel (3) auf, an welchem ein Zugglied angeschlossen ist. Das Zugglied trägt quer zur Längserstreckung des Zuggliedes orientierte Verriegelungsteile, welche als Stäbe (10) ausgebildet sind und zum Eingriff in sägezahnförmige Nuten (16) eines Lagerteiles (15) bestimmt sind. in Längsrichtung des Zuggliedes sind wenigstens zwei derartige Stäbe (10) vorgesehen, deren Abstand (a) voneinander in vorteilhafter Weise einem ganzzahligen Vielfachen des Abstandes (c) benachbarter sägezahnartiger Ausnehmungen (16) des Lagerbockes (15) entspricht und deren Abstand (a, h) vorzugsweise grösser ist als die Längserstrekkung (b) des Lagerteiles (15). Auf diese Weise lässt sich eine sichere Festlegung in verschiedensten Lagen und ein grosser Einstellbereich erzielen.

## Beschreibung

Die Erfindung bezieht sich auf eine Schnalle für Schuhe, insbesondere Skischuhe, zum Schließen von einander gegenüberliegenden Teilen mit einem an einem Teil des Schuhes gelagerten schwenkbaren Spannhebel, einem am Spannhebel angelenkten Verriegelungsglied und einem am anderen Teil des Schuhes festgelegten Widerlager zur Aufnahme des Verriegelungsgliedes in wenigstens einer Verriegelungslage. Bei derartigen Schnallen ist es bekannt, das Verriegelungsglied als am Spannhebel schwenkbar gelagerten Bügel auszubilden, welcher sich mit einem sich quer zur Zugrichtung erstreckenden Teil des Bügels in ein Widerlager einlegen läßt. Als Widerlager sind hiebei im Querschnittsprofil sägezahnartige Bauteile bekannt, welche die Festlegung des Verriegelungsgliedes in mehreren Positionen ermöglichen. Um eine Spannwirkung über einen großen Bereich sicherzustellen, muß entweder das Widerlager eine entsprechend große Anzahl an sägezahnartigen Vertiefungen aufweisen oder aber am Spannhebel eine entsprechende Verstellmöglichkeit der Länge des Verriegelungsgliedes geboten werden.

Die Erfindung zielt nun darauf ab, eine Schnalle der eingangs genannten Art dahingehend weiterzubilden, daß ohne Vergrößerung des Bauteiles des Widerlagers an der gegenüberliegenden Seite des Schuhes ein möglichst großer Einstellbereich ermöglicht wird. Insbesondere zielt die Erfindung darauf ab, eine Schnalle der eingangs genannten Art zu schaffen, welche ohne Adaptierung an verschiedenen Schuhgrößen zum Einsatz gelangen kann. Zur Lösung dieser Aufgabe besteht die erfindungsgemäße Ausbildung im wesentlichen darin, daß das Verriegelungsglied wenigstens zwei sich quer zur Zugrichtung der Schnalle erstreckende, in Zugrichtung versetzt angeordnete, von sich quer zur Zugrichtung erstreckenden Stäben gebildete Verriegelungsteile aufweist, welche mit wenigstens einer Angriffsstelle am Widerlager in Eingriff bringbar sind. Dadurch, daß das Verriegelungsglied wenigstens zwei versetzt zueinander angeordnete Verriegelungsteile aufweist, kann mit einem kleinbauenden Widerlager das Auslangen gefunden werden. Je nach Größe des Schuhes bzw. nach der gewünschten Zugspannung kann einer der beiden Verriegelungsteile mit dem entsprechenden Gegenprofil des Widerlagers in Eingriff gebracht werden. Die Anschlußstellen für die Anlenkung des Spannhebels sowie für das Widerlager können hiebei bei verschiedenen Schuhgrößen in einer relativ zur Schuhlängsebene gleichbleibenden Lage festgelegt werden und es sind keine Modifikationen an der Schnalle erforderlich, um ein sicheres Schließen auch bei unterschiedlicher Schuhgröße sicherzustellen. In besonders vorteilhafter Weise wird hiebei sichergestellt, daß wenigstens ein Verriegelungsteil in sicheren Eingriff mit dem entsprechenden Gegenprofil des Widerlagers gelangen kann, wofür die Ausbildung vorzugsweise so getroffen ist, daß die Verriegelungsteile in Zugrichtung in einem Abstand voneinander angeordnet sind, welcher einem ganzzahligen Vielfachen der Abstände der möglichen Angriffsstellen am Widerlager entspricht oder größer ist als die Abmessung des Widerlagerbauteiles in Zugrichtung.

In besonders einfacher und stabiler Weise wird die Ausbildung des Verriegelungsgliedes hiebei so getroffen, daß die Verriegelungsteile von sich quer zur Zugrichtung erstreckenden Stäben gebildet sind, welche mit Ausnehmungen, insbesondere sägezahnartigen Ausnehmungen, im Widerlagerbauteil in Eingriff bringbar sind, wobei vorzugsweise die Stäbe in schwenkbar am Spannhebel gelagerten Laschenpaaren festgelegt sind. Eine derartige Ausbildung des Verriegelungsgliedes führt zu einer relativ hohen Steifigkeit des Verriegelungsgliedes. Es hat sich nun gezeigt, daß bei einer Anpassung derartiger Verriegelungsglieder an unterschiedliche Krümmungen der Schaleni außenseite, insbesondere bei Verwendung der gleichen Schnalle für Kinderschuhe und große Skischuhe, die Gefahr besteht, daß nur einer der beiden Verriegelungsstäbe sicher in seiner Verriegelungslage gehalten wird, wohingegen bei Einlegen des zweiten Verriegelungsstabes unbeabsichtigte öffnungen der Schnalle möglich sind. Um diese Gefahr zu beseitigen, wird die Ausbildung in besonders vorteilhafter Weise so getroffen, daß wenigstens ein ein Verriegelungsglied tragendes Laschenpaar quer zur Zugrichtung schwenkbar an einem benachbarten, ein Verriegelungsglied tragenden Laschenpaar angeschlossen ist. Durch dieses auf diese Weise abwinkelbare Verriegelungsglied kann sich das im übrigen starre Verriegelungsglied der Außenform des Schuhes in jeder Verriegelungslage besser anpassen und es wird sichergestellt, daß jeder Stab, welcher zur Verriegelung in ein Gegenprofil des Widerlagers eingeführt wird, in gleicher Weise im sägezahnartigen Gegenprofil gehalten wird, ohne daß er unbeabsichtigt aus diesem Profil wieder austreten kann.

In vorteilhafter Weiterbildung der erfindungsgemäßen Schnalle sind die Laschenpaare gekrümmt ausgebildet, wobei die konkave Seite der Krümmung der Oberfläche des Schuhes zugewandt ist. Eine derartige Ausbildung ist nicht nur besonders ästhetisch, sondern erhöht gleichzeitig auch die Stabilität des Verriegelungsgliedes bei Verringerung seines Gewichtes. Eine weitere Verbesserung der Zugbelastbarkeit des Verriegelungsgliedes läßt sich dadurch verwirklichen, daß die Laschenpaare von Schenkeln eines U-Profiles gebildet sind, deren die Schenkel verbindender Mittelteil eine der Schuhoberfläche abgewandte, insbesondere nach außen konvex gekrümmte Abschlußplatte ausbildet. Bei einer derartigen Ausbildung ist das Widerlager bei geschlossener Schnalle gegen mechanische Beschädigungen von außen geschützt.

Um die Grundeinstellung der Schnalle zu ermöglichen, ist es besonders vorteilhaft, wenn wenigstens ein Laschenpaar in Zugrichtung längenverstellbar, insbesondere über einen sich in Zugrichtung erstreckenden Schraubenbolzen, am Spannhebel angeschlossen ist. Das weitere Laschenpaar, welches gegenüber diesem ersten Laschenpaar abwinkelbar und in vorteilhafter Weise federnd an die Außenseite des Schuhes angedrückt ist, kann hiebei in seinem vorbestimmten Abstand gegenüber dem ersten Laschenpaar angeordnet bleiben, um sicherzustellen, daß einer der den Verriegelungsteil bildenden Stäbe oder aber auch beide Stäbe in Eingriff mit dem Widerlager gelangen.

Die von Stäben gebildeten Verriegelungsteile können selbstverständlich nicht nur in Laschen festgelegt werden, wodurch sich eine relativ biegesteife Konstruktion ergibt. Es besteht vielmehr auch die besonders einfache Möglichkeit, die Stäbe in einem flexiblen Material eines Zuggurtes einzubetten oder mit diesem zu befestigen, wobei die Verriegelungsteile die Längserstreckung des Zugbandes seitlich überragen. Die auf diese Weise seitlich ausgebildeten vorstehenden Lagerzapfen der sich quer zum elastischen Zugglied erstreckenden stabförmigen Verriegelungsteile können dann in analoger Weise in einen im wesentlichen U-förmigen Lagerteil eingelegt werden, dessen abgewinkelte Seitenteile die sägezahnartigen Ausnehmungen für die Aufnahme dieser Lagerzapfen aufweisen.

Die Erfindung wird nachfolgend anhand von in der Zeichnung dargestellten Ausführungsbeispielen näher erläutert. In dieser zeigen: Fig. 1 eine schematische Seitenansicht einer erfindungsgemäßen Schnalle, Fig. 2 eine Ansicht eines Verriegelungsgliedes von unten, Fig. 3 eine perspektivische Ansicht eines abgewandelten Verriegelungsgliedes und Fig. 4 einen Widerlagerteil, wie er mit einem derartigen Verriegelungsglied verwendet werden kann.

In Fig. 1 ist ein Lappen 1 einer Skischuhschale dargestellt, an welchem in einem Lagerbock 2 schwenkbar ein Spannhebel 3 gelagert ist. An diesem Spannhebel 3 greift über eine Lasche 4 unter Zwischenschaltung eines Schraubbolzens 5 ein erster Teil 6 eines Verriegelungsgliedes 7 an. Das Gewinde des Schraubbolzens 5 ist an einer Lagerstelle 8 in Höhenrichtung, wie sie durch den Doppelpfeil 9 angedeutet ist, schwenkbar an den Laschen 4 angeschlossen.

Der erste Teil 6 des Verriegelungsgliedes 7 weist einen Stab 10 auf, welcher den Verriegelungsteil bildet. An diesen ersten Teil 6 des Verriegelungsgliedes 7 ist um eine Achse 11 im Sinne des Doppelpfeiles 12 schwenkbar ein zweiter Teil 13 des Verriegelungsgliedes 7 angelenkt, welcher gleichfalls einen Stab 10 als Verriegelungsteil trägt. Der dem Lappen 1 gegenüberliegende Lappen 14 der Schale des Schuhes trägt ein Widerlager 15, welches sägezahnartige Ausnehmungen 16 für die Aufnahme der Stäbe 10 aufweist. Je nach gewünschter Stellung oder Größe des Schuhes, an welchem die erfindungsgemäße Schnalle festgelegt wird, gelangt nun der erste oder zweite dieser Stäbe 10 in Eingriff mit einer dieser Ausnehmungen 16. Um sicherzustellen, daß lediglich einer der Stäbe 10 in Eingriff gelangt und eine Behinderung durch den zweiten dieser Stäbe in keiner Weise erfolgt, ist der Abstand a zwischen benachbarten Stäben 10 größer gewählt als die Baulänge b des Widerlagers 15 in Zugrichtung gemessen. Alternativ kann dieser Abstand a benachbarter Stäbe 10 so bemessen sein, daß er einem ganzzeiligen Vielfachen des Abstandes c benachbarter Ausnehmungen 16 entspricht, so daß auch hier eine Behinderung durch den zweiten zusätzlichen Verriegelungsteil 10 nicht erfolgt.

Das Verriegelungsglied 7 gemäß Fig. 1 ist in Fig. 2 in der Ansicht von unten vergrößert dargestellt. Die Bezugszeichen aus Fig. 1 wurden hiebei beibehalten. In Fig. 2 ist nun ersichtlich, daß die beiden Teile 6 und 13 des Verriegelungsgliedes 7 von U-Profilen gebildet sind, deren kurze Schenkel 17 die Laschenpaare ausbilden. Diese Laschenpaare 16 und 17 werden durch einen mittleren Bereich 18 verbunden, welcher einen plattenförmigen Abschluß der Teile 6 und 13 des Verriegelungsgliedes 7 nach außen bildet. Nach dem Einlegen eines Verriegelungsteiles 10 in das entsprechende Gegenprofil 16 des Widerlagers 15 wird das Widerlager 15 durch diesen plattenförmigen Abschluß 18 gegen mechanische Beschädigung gesichert. Die beiden Teile 6 und 13 des Verriegelungsgliedes sind wiederum um eine Achse 11 schwenkbar aneinander angeschlossen, um eine bessere Anpassung an die Krümmung der Außenseite der Schale zu ermöglichen.

Die Ausbildung nach Fig. 3 unterscheidet sich von der Ausbildung nach Fig. 2 lediglich dadurch, daß die beiden Verriegelungsteile 10 in einem gemeinsamen Bauteil angeordnet sind. Die Laschen 19 dieses Bauteiles tragen somit beide Verriegelungsteile 10, und es ist wiederum eine äußere Deckplatte 20 vorgesehen, welche diese Laschen 19 verbindet und einen Schutz des Widerlagers 15 nach dem Einlegen des Verriegelungsteiles 10 und Spannen des Verschlusses sicherstellt.

In Fig. 4 ist ein Widerlager 15 perspektivisch dargestellt.

In den Zeichnungsfiguren ist der besseren Übersichtlichkeit halber die Achse 11, an welcher der Teil 13 schwenkbar gegenüber dem Teil 6 des Verriegelungsgliedes 7 angelenkt ist, jeweils gesondert vom Verriegelungsteil 10 dargestellt. Besonders bevorzugt ist jedoch eine Ausbildung, bei welcher die Achse 11 unmittelbar vom stabförmigen Verriegelungsteil 10 gebildet wird, wodurch sich eine besonders einfache Ausbildung ergibt.

## Patentansprüche

1. Schnalle. für Schuhe, insbesondere Skischuhe, zum Schließen von einander gegenüberliegenden Teilen mit einem an einem Teil des Schuhes gelagerten schwenkbaren Spannhebel, einem am Spannhebel angelenkten Verriegelungsglied und einem am anderen Teil des Schuhes festgelegten Widerlager zur Aufnahme des Verriegelungsgliedes in wenigstens einer Verriegelungslage, dadurch gekennzeichnet, daß das Verriegelungsglied (7) wenigstens zwei sich quer zur Zugrichtung der Schnalle erstreckende, in Zugrichtung versetzt angeordnete, von sich quer zur Zugrichtung erstreckenden Stäben (10) gebildete Verriegelungsteile aufweist, welche mit wenigstens einer Angriffsstelle (16) am Widerlager (15) in Eingriff bringbar sind.

2. Schnalle nach Anspruch 1, dadurch gekennzeichnet, daß die Verriegelungsteile in Zugrichtung in einem Abstand (a) voneinander angeordnet sind, welcher einem ganzzahligen Vielfachen der Abstände (c) der möglichen Angriffsstellen (16) am Widerlager (15) entspricht oder größer ist als die Abmessung (b) des Widerlagerbauteiles (15) in Zugrichtung.

3. Schnalle nach Anspruch 1 oder 2, dadurch gekennzeichnet, daß die Verriegelungsteile mit sägezahnartigen Ausnehmungen (16) im Widerlagerbauteil (15) in Eingriff bringbar sind.

4. Schnalle nach Anspruch 3, dadurch gekennzeichnet, daß die Stäbe (10) in schwenkbar am Spannhebel (3) gelagerten Laschenpaaren (17) festgelegt sind.

5. Schnalle nach einem der Ansprüche 1 bis 4, dadurch gekennzeichnet, daß wenigstens ein ein Verriegelungsglied (10) tragendes Laschenpaar (17) quer zur Zugrichtung schwenkbar an einem benachbarten, ein Verriegelungsglied (10) tragenden Laschenpaar (17) angeschlossen ist.

6. Schnalle nach einem der Ansprüche 1 bis 5, dadurch gekennzeichnet, daß die Laschenpaare (17) gekrümmt ausgebildet sind, wobei die konkave Seite der Krümmung der Oberfläche des Schuhes zugewandt ist.

7. Schnalle nach einem der Ansprüche 1 bis 6, dadurch gekennzeichnet, daß die Laschenpaare (17) von Schenkeln eines U-Profiles gebildet sind, deren die Schenkel verbindender Mittelteil eine der Schuhoberfläche abgewandte, insbesondere nach außen konvex gekrümmte Abschlußplatte (18) ausbildet.

8. Schnalle nach einem der Ansprüche 1 bis 7, dadurch gekennzeichnet, daß wenigstens ein Laschenpaar (17) in Zugrichtung längenverstellbar, insbesondere über einen sich in Zugrichtung erstreckenden Schraubenbolzen (5) , am Spannhebel (3) angeschlossen ist.

9. Schnalle nach einem der Ansprüche 1 bis 8, dadurch gekennzeichnet,daß wenigstens ein Laschenpaar (17) federnd an die Außenfläche des Schuhes angedrückt ist.

10. Schnalle nach einem der Ansprüche 5 bis 9, dadurch gekennzeichnet, daß ein vom Stab (10) gebildetes Verriegelungsglied die Anlenkachse (11) für das anschließende Laschenpaar (17) bildet.
